# EUROPÄISCHE PATENTSCHRIFT

(11) **EP 3 531 867 B1**
(45) Veröffentlichungstag und Bekanntmachung des Hinweises auf die Patenterteilung: **15.07.2020**
(21) Anmeldenummer: 17788239.6
(22) Anmeldetag: 25.10.2017
(51) Int. Cl.: A47B 88/45, A47B 88/75, A47B 88/47

(54) **MÖBEL UND VERFAHREN ZUM ÖFFNEN EINES SCHUBKASTENS UND EINES INNENSCHUBKASTENS**
ITEM OF FURNITURE AND METHOD FOR OPENING A DRAWER AND AN INNER DRAWER
MEUBLE ET PROCÉDÉ POUR OUVRIR UN TIROIR ET UN TIROIR À L'ANGLAISE

(30) Priorität: 27.10.2016 DE 102016120588
(43) Veröffentlichungstag der Anmeldung: 04.09.2019
(73) Patentinhaber: Paul Hettich GmbH & Co. KG, 32278 Kirchlengern (DE)
(72) Erfinder: KLAUS, Stefan, 32257 Bünde (DE)
(74) Vertreter: Dantz, Jan Henning
(86) Internationale Anmeldenummer: PCT/EP2017/077275
(87) Internationale Veröffentlichungsnummer: WO 2018/077931

(56) Entgegenhaltungen:
- EP-B1- 1 901 633
- DE-U1-202013 104 534
- US-A1- 2006 218 958

## Beschreibung

Die vorliegende Erfindung betrifft ein Möbel mit einem Möbelkorpus, an dem ein Schubkasten und mindestens ein Innenschubkasten verfahrbar gehalten sind, wobei der Innenschubkasten in einer Schließposition von einer Frontblende des Schubkastens zumindest teilweise verdeckt ist, und der Schubkasten über mindestens eine erste Ausstoßvorrichtung nach einer Entriegelung einer Verriegelungseinrichtung der ersten Ausstoßvorrichtung durch Bewegen eines durch einen Kraftspeicher angetriebenen Mitnehmers auswerfbar ist, und der mindestens eine Innenschubkasten über mindestens eine zweite Ausstoßvorrichtung nach einem Entriegeln einer Verriegelungseinrichtung der zweiten Ausstoßvorrichtung durch Bewegen eines durch einen Kraftspeicher angetriebenen Mitnehmers auswerfbar ist, und ein Verfahren zum Öffnen eines Schubkastens und eines Innenschubkastens an einem Möbel.

Es gibt Möbel mit mehreren Schubkästen, die über Antriebsvorrichtungen mit einem Elektromotor auswerfbar sind (AT 211 504). Der Einsatz solcher Elektromotoren erfordert allerdings eine Verlegung der Stromkabel, was vergleichsweise aufwändig ist, und zudem ist der dauerhafte Stromverbrauch nachteilig.

Die EP 1 901 633 B1 und EP 2 401 940 A1 offenbaren ein Möbel, bei dem an einem Möbelkorpus ein Schubkasten und ein Innenschubkasten vorgesehen sind. Der Schubkasten und der Innenschubkasten sind jeweils über eine Ausstoßvorrichtung auswerfbar, die über ein Schaltelement miteinander verbunden sind, um die beiden Ausstoßvorrichtungen zu koppeln und zu entkoppeln. Das Schaltelement ist dabei Teil einer Steuer- oder Regeleinrichtung des Möbels, die den baulichen Aufwand erhöht und eine entsprechende Kalibrierung erforderlich macht.

DE 20 2013 104 534 U1 offenbart eine Kupplungsvorrichtung für zwei Auszüge, die eine bewegbare Klinke zum Verriegeln der beiden Auszüge aufweist.

Es ist daher Aufgabe der vorliegenden Erfindung, ein Möbel sowie ein Verfahren zum Öffnen eines Schubkastens und eines Innenschubkastens an einem Möbel zu schaffen, die ein zuverlässiges Öffnen des Innenschubkastens mit einfachen Mitteln gewährleisten.

Diese Aufgabe wird mit einem Möbel mit den Merkmalen des Anspruches 1 und einem Verfahren zum Öffnen eines Schubkastens und eines Innenschubkastens mit den Merkmalen des Anspruches 11 gelöst.

Bei dem erfindungsgemäßen Möbel ist ein Schubkasten über eine erste Ausstoßvorrichtung auswerfbar, und mindestens ein Innenschubkasten über eine zweite Ausstoßvorrichtung, wobei beide Ausstoßvorrichtungen einen durch einen Kraftspeicher angetriebenen Mitnehmer aufweisen, und die Verriegelungseinrichtung der mindestens einen ersten Ausstoßvorrichtung über mechanische Synchronisationsmittel mit der Verriegelungseinrichtung der mindestens einen zweiten Ausstoßvorrichtung synchronisiert ist. Dadurch werden beim Öffnen des Schubkastens immer der Innenschubkasten und der Schubkasten gleichzeitig entriegelt und ausgeworfen. Durch den Einsatz mechanischer Synchronisationsmittel wird keine elektrische Energie benötigt, und zudem wird eine hohe Funktionssicherheit gewährleistet.

Die mechanischen Synchronisationsmittel zur gleichzeitigen Entriegelung der ersten und der zweiten Ausstoßvorrichtung können eine drehbare Stange umfassen, um eine Entriegelungsbewegung, insbesondere ein Eindrücken der Frontblende des Schubkastens von einer Schließposition in eine Überdrückstellung, zu bewirken. Statt einer drehbaren Stange können auch eine verschiebbare Stange, ein Bowdenzug oder andere mechanische Getriebemittel eingesetzt werden, die eine dauerhafte Kopplung der zwei Entriegelungseinrichtungen bewirken.

Vorzugsweise ist eine Auswurfstrecke der mindestens einen ersten Ausstoßvorrichtung für den Schubkasten größer als eine Auswurfstrecke der mindestens einen zweiten Ausstoßvorrichtung für den Innenschubkasten. Dadurch wird gewährleistet, dass für den Benutzer nach der Initiierung eines Öffnungsvorganges sowohl der Innenschubkasten als auch der Schubkasten zugänglich sind, was die Handhabung vereinfacht. Die Auswurfstrecke des Innenschubkastens kann beispielsweise in einem Bereich zwischen 10 % bis 70 %, insbesondere 20 % bis 50 % der Auswurfstrecke des Schubkastens betragen.

Um auch hohe Gewichte an dem Schubkasten aufnehmen zu können und eine ausreichend große Auswurfstrecke zu erreichen, können zwei erste Ausstoßvorrichtungen für den Schubkasten vorgesehen sein, die beispielsweise benachbart zu einer Auszugsführung montiert sind. Dabei kann wahlweise die Ausstoßvorrichtung am Schubkasten, beispielsweise an der Unterseite eines Bodens oder der Zarge des Schubkastens, montiert sein, oder stationär an einem Halter des Möbelkorpus. In jedem Fall bewirkt der verfahrbar angetriebene Mitnehmer ein Auswerfen des Schubkastens. Auf ähnliche Weise kann auch der Innenschubkasten mit zwei Ausstoßvorrichtungen ausgeworfen werden, die wahlweise am Schubkasten oder am Möbelkorpus direkt oder indirekt fixiert sind. Falls die Ausstoßvorrichtungen so angeordnet sind, dass sie sich relativ zum Möbelkorpus bewegen, wird die Kuppelung der Synchronisationsmittel zwischen dem Schubkasten und dem Innenschubkasten auf einfache Weise beim Ausstoßvorgang entkuppelt. Beim Erreichen der Schließstellung des Schubkastens und des Innenschubkastens werden die Synchronisationsmittel zwischen dem Schubkasten und dem Innenschubkasten wieder eingekuppelt. Die Kuppelung kann durch bekannte formschlüssige Kupplungen ausgebildet werden z.B. als Klauenkupplung oder Zahnkupplung.

Vorzugsweise werden bei der Entriegelung einer Ausstoßvorrichtung über die Synchronisationsmittel die andere Ausstoßvorrichtungen des gleichen Schubkastens oder Innenschubkastens und die anderen Ausstoßvorrichtungen des Schubkastens oder Innenschubkastens entriegelt.

Für eine besonders komfortable Handhabung kann an dem Innenschubkasten und/oder am Schubkasten ein Selbsteinzug vorgesehen sein, der in einem Schließbereich den Schubkasten oder den Innenschubkasten in Schließrichtung bewegt, wobei dann ein Kraftspeicher der jeweiligen Ausstoßvorrichtung durch eine Bewegung des Innenschubkastens oder des Schubkastens im Wesentlichen vor diesem Schließbereich aufgeladen wird. Nach dem Aufladen des Kraftspeichers wird dieser verrastet, so dass dann in einem Schließbereich eine weitere Schließbewegung des Schubkastens oder des Innenschubkastens erfolgt. Eine entsprechende Mechanik zum Aufladen des Kraftspeichers in Kombination mit einem Selbsteinzug ist beispielsweise in der DE 10 2016 113 044 offenbart und kann bei der vorliegenden Ausstoßvorrichtung eingesetzt werden.

In einer weiteren Ausgestaltung sind die erste Ausstoßvorrichtung für den Schubkasten und die zweite Ausstoßvorrichtung für den Innenschubkasten baugleich ausgebildet, so dass die Teilevielfalt verringert ist. Es können beispielsweise zwei baugleiche rechte und zwei baugleiche linke Ausstoßvorrichtungen eingesetzt werden, zwei für einen Schubkasten und zwei für einen Innenschubkasten. Falls mehr als ein Innenschubkasten vorgesehen ist, kann für jeden weiteren Innenschubkasten ebenfalls eine oder mehrere Ausstoßvorrichtungen vorgesehen werden.

Vorzugsweise ist ein elastischer Anschlag oder eine Bremse vorgesehen, der den Innenschubkasten nach einer vorbestimmten Wegstrecke abbremst oder die Ausfahrbewegung begrenzt. Dadurch kann die Wegstrecke des Innenschubkastens begrenzt werden, um einen Versatz des Schubkastens und des Innenschubkastens beim Auswerfen zu erhalten, auch wenn baugleiche Ausstoßvorrichtungen eingesetzt werden. Alternativ können die Kraftspeicher bei den Ausstoßvorrichtungen für den Innenschubkasten auch schwächer ausgebildet sein als bei den Ausstoßvorrichtungen für den Schubkasten. Es ist auch möglich den Kraftspeicher einstellbar auszuführen, so dass die Auswurfweiten des Schubkastens und/oder Innenschubkastens einstellbar sind.

Bei einem erfindungsgemäßen Verfahren zum Öffnen eines Schubkastens und eines Innenschubkastens wird zunächst eine Frontblende des Schubkastens aus einer Schließposition in eine Überdrückstellung eingedrückt, um eine Verriegelungseinrichtung einer ersten Ausstoßvorrichtung für den Schubkasten zu entriegeln, wobei gleichzeitig eine Entriegelung einer Verriegelungseinrichtung einer zweiten Ausstoßvorrichtung für den Innenschubkasten durch mechanische Synchronisationsmittel bewirkt wird. Anschließend werden sowohl der Schubkasten als auch der Innenschubkasten über die erste oder zweite Ausstoßvorrichtung ausgeworfen. Dadurch ist die Handhabung beim Öffnen des Innenschubkastens vereinfacht, da lediglich eine Bewegung erforderlich ist, um gleichzeitig den Schubkasten als auch den mindestens einen Innenschubkasten zu öffnen.

Vorzugsweise wird der Schubkasten über eine längere Wegstrecke ausgeworfen als der Innenschubkasten, so dass sowohl ein Stauraum des Schubkastens als auch ein Stauraum des Innenschubkastens zumindest teilweise zugänglich sind.

Die Erfindung wird nachfolgend anhand zweier Ausführungsbeispiele mit Bezug auf die beigefügten Zeichnungen näher erläutert. Es zeigen:
- Figur 1: eine perspektivische Ansicht eines erfindungsgemäßen Möbels mit geschlossenem Schubkasten;
- Figur 2: eine perspektivische Ansicht des Möbels der Figur 1 mit geöffnetem Schubkasten;
- Figur 3: eine Seitenansicht des Möbels der Figur 1 mit geschlossenem Schubkasten;
- Figur 4: eine perspektivische Ansicht des Möbels der Figur 2 ohne Schubkasten und Innenschubkasten;
- Figur 5: eine perspektivische Ansicht der Auszugsführungen und Ausstoßvorrichtungen des Möbels der Figur 1;
- Figur 6: eine perspektivische Explosionsdarstellung einer Auszugsführung und Ausstoßvorrichtung für den Schubkasten oder den Innenschubkasten;
- Figur 7: eine perspektivische Ansicht eines Möbels gemäß einem zweiten Ausführungsbeispiels;
- Figur 8: eine Ansicht des Möbels der Figur 7 ohne Schubkasten und Innenschubkasten;
- Figur 9: eine Ansicht der Auszugsführungen und Ausstoßvorrichtungen des Möbels der Figur 7, und
- Figur 10: eine Detailansicht der Synchronisationsmittel des Möbels der Figur 7.

Ein Möbel 1 umfasst einen Möbelkorpus 2, an dem ein Schubkasten 3 und ein Innenschubkasten 5 verfahrbar gelagert sind. Der Innenschubkasten 5 ist dabei in einer Schließposition verdeckt liegend angeordnet, und eine Frontblende 4 des Schubkastens 3 überdeckt eine Frontblende 6 des Innenschubkastens 5 vollständig. Es ist auch möglich, dass an dem Möbelkorpus 2 mehr als nur ein Innenschubkasten 5 verfahrbar gelagert ist, der hinter der Frontblende 4 verdeckt liegend angeordnet ist.

In Figur 3 sind der Schubkasten 3 und der Innenschubkasten 5 in einer Schließposition dargestellt, wobei von außen nur die Frontblende 4 sichtbar ist. Sowohl der Innenschubkasten 5 als auch der Schubkasten 3 sind über Auszugsführungen 8 verfahrbar gelagert, die jeweils an einem Haltewinkel 7 an dem Möbelkorpus 2 montiert sind. Zum Öffnen des Schubkastens 3 wird die Frontblende 4 aus der Schließposition in eine Überdrückstellung in den Möbelkorpus 2 eingedrückt, um eine Verriegelungseinrichtung einer Ausstoßvorrichtung zu entriegeln.

In Figur 4 ist der Möbelkorpus 2 ohne den Schubkasten 3 und den Innenschubkaten 5 gezeigt, allerdings mit den vier Auszugsführungen 8. Jede der Auszugsführungen umfasst eine stationäre Führungsschiene 9, eine Mittelschiene 10 und eine verfahrbare Laufschiene 11. Es ist auch möglich, Auszugsführungen 8 mit nur zwei Schienen oder mehr als drei Schienen einzusetzen.

An einer Auszugsführung 8 für den Schubkasten 3 ist ein stationärer Halter 80 fixiert, an dem eine Ausstoßvorrichtung 12 montiert ist. An der Ausstoßvorrichtung 12 ist ein Mitnehmer 13 an einer Führung verfahrbar gelagert und mit einem Kopplungselement an dem Schubkasten 3 oder der Laufschiene 11 verbindbar, um den Schubkasten 3 in Öffnungsrichtung auszuwerfen. Die beiden Ausstoßvorrichtungen 12 sind dabei über eine drehbare Stange 14 miteinander gekoppelt, um bei einer Entriegelung einer Verriegelungseinrichtung einer Ausstoßvorrichtung 12 auch die Verriegelungseinrichtung der anderen Ausstoßvorrichtung 12 zu entriegeln. Dadurch wird der Schubkasten 3 gleichzeitig an gegenüberliegenden Seiten durch einen angetriebenen Mitnehmer 13 in Öffnungsrichtung ausgeworfen, wenn eine Entriegelung stattgefunden hat.

Der Innenschubkasten 5 ist ebenfalls über eine Ausstoßvorrichtung 15 antreibbar, an der ein angetriebener Mitnehmer 16 linear geführt ist und mit einem Kopplungselement an dem Innenschubkasten 5 oder einer Laufschiene 11 an dem Innenschubkasten 5 koppelbar ist, um ein Auswerfen in Öffnungsrichtung vorzunehmen. Die beiden Ausstoßvorrichtungen 15 sind über eine drehbare Stange 17 miteinander gekoppelt, um bei einer Entriegelung einer Verriegelungseinrichtung der einen Ausstoßvorrichtung auch die Entriegelung der anderen Ausstoßvorrichtung 15 zu entriegeln.

In Figur 5 sind die Auszugsführungen 8 und die Ausstoßvorrichtungen 12 und 15 ohne den Möbelkorpus 2 gezeigt. Die ersten Ausstoßvorrichtungen 12 für den Schubkasten 3 sind mit den zweiten Ausstoßvorrichtungen 15 für den Innenschubkasten 5 synchronisiert, so dass bei einer Entriegelung der beiden ersten Ausstoßvorrichtungen 12 auch die zweiten Ausstoßvorrichtungen 15 entriegelt werden. Hierfür sind Synchronisationsmittel vorgesehen, die eine vertikale drehbare Stange 21 umfassen, die zwischen zwei Umlenkvorrichtungen 20 angeordnet ist. Die Umlenkvorrichtungen 20 sind topfförmig ausgebildet und können in einer Aussparung an einer Seitenwand des Möbelkorpus 2 eingefügt werden. An den Umlenkvorrichtungen 20 wird eine Drehung der vertikalen Stange 21 in eine Drehung einer Welle 19 bewirkt, die eine Verbindung zwischen der drehbaren vertikalen Stange 21 und der Verriegelungseinrichtung einer der Ausstoßvorrichtungen 12 oder 15 herstellt. Dadurch sind aller vier Ausstoßvorrichtungen 12 und 15 miteinander synchronisiert. Die Umlenkvorrichtung 20 kann nur auf einer Seite des Möbels eingesetzt werden. In diesem Fall sind die Ausstoßvorrichtungen 12 des Schubkastens und die Ausstoßvorrichtungen 15 des Innenschubkastens mit einer vertikalen Stange 21 verbunden.

Eine Entriegelung erfolgt durch Eindrücken der Frontblende 4 in Schließrichtung, wobei der Abstand der Frontblende 4 zu der Frontblende 6 des Innenschubkastens 5 so gewählt sein kann, dass keine Berührung stattfindet und nur der Schubkasten 3 in Schließrichtung verfahren wird, und zumindest eine der beiden ersten Ausstoßvorrichtungen 12 entriegelt wird, die dann über die Synchronisationsmittel auch die anderen drei Ausstoßvorrichtungen entriegelt. Alternativ ist es möglich, dass die Frontblende 6 des Innenschubkastens 5 in der Schließposition an der Frontblende 4 des Schubkastens 3 anliegt, so dass durch Eindrücken der Frontblende 4 auch gleichzeitig der Innenschubkasten 5 in Schließrichtung verfahren wird, so dass auch eine zweite Ausstoßvorrichtung 15 zuerst entriegelt werden kann und dann eine Entriegelung der anderen drei Ausstoßvorrichtungen 12 und 15 bewirkt wird.

In Figur 6 ist eine Ausstoßvorrichtung 15 gezeigt, die baugleich zu einer Ausstoßvorrichtung 12 ausgebildet sein kann. Die Ausstoßvorrichtung 15 ist stationär an dem Halter 80 angeordnet und weist einen durch einen Kraftspeicher vorgespannten Mitnehmer 16 auf. An einem Gehäuse der Ausstoßvorrichtung 15 ist eine Aufnahme 95 für eine Welle 90 ausgebildet, die an dem Gehäuse drehbar gelagert ist und einen radial hervorstehenden Vorsprung 91 aufweist, der ein bewegbares Stellelement der Ausstoßvorrichtung 15 betätigen kann, um eine Entriegelung der Ausstoßvorrichtung 15 zu bewirken. Die Ausstoßvorrichtung 15 kann dabei so ausgebildet sein, wie dies in der DE 10 2016 113 044 beschrieben ist. Der Vorsprung 91 wirkt dann dort auf das verschiebbare Stellelement für einen Entriegelungsvorgang. An der drehbaren Welle 90 ist ein erster hervorstehender Abschnitt 92 ausgebildet, der einen nicht kreisförmigen Querschnitt aufweist und in eine Aufnahme der drehbaren Stange 17 eingesteckt werden kann, um die Stange 17 drehfest mit der Welle 90 zu verbinden. Auch auf der gegenüberliegenden Seite der Welle 90 ist ein hervorstehender Abschnitt 94 ausgebildet, der mit der Welle 19 drehfest gekoppelt ist.

An jeder Auszugsführung 8 kann ferner ein Selbsteinzug vorgesehen sein, der die Laufschiene 11 in einem Schließbereich in Schließrichtung bewegt und in der Schließposition hält. Der Selbsteinzug kann gedämpft sein, so dass eine Schließbewegung des Schubkastens 3 oder des Innenschubkastens 5 abgebremst wird und dann über den Selbsteinzug ein selbsttätiges Verfahren in die Schließposition erfolgt. Eine Schließbewegung der Laufschiene 11 vor dem Schließbereich kann dann zum Spannen eines Kraftspeichers der Ausstoßvorrichtung 12 oder 15 eingesetzt werden, wie dies auch in der DE 10 2016 113 044 beschrieben ist.

In Figur 7 ist ein zweites Ausführungsbeispiel eines Möbels 1 gezeigt, das einen Schubkasten 3 und einen verfahrbaren Innenschubkasten 5 aufweist. Wie die Figuren 8 und 9 zeigen, ist der Innenschubkasten 5 über zwei Auszugsführungen 8 und der Schubkasten 3 ebenfalls über zwei Auszugsführungen 8 verfahrbar gehalten. Der Schubkasten 3 ist dabei über Ausstoßvorrichtungen 12 auswerfbar, während der Innenschubkasten 5 über Ausstoßvorrichtungen 15 auswerfbar ist. Die Synchronisierung erfolgt allerdings nicht über vertikale Stangen 21, die im Bereich einer Seitenwand oder einer Aufnahme der Seitenwand angeordnet sind, sondern nur durch eine einzige vertikale Stange 21', die zwischen zwei drehbaren Stangen 14' und 17' vorgesehen ist. Die drehbare Stange 14' koppelt die beiden Auszugsvorrichtungen 12 des Schubkastens 3 miteinander, während die drehbare Stange 17' die beiden zweiten Ausstoßvorrichtungen 15 des Innenschubkastens 3 miteinander verbindet. Die Kopplung der drehbaren Stangen 14' und 17' erfolgt somit nicht über zwei voneinander beabstandete Stangen 21, sondern nur über eine einzige Stange 21', die an einer Rückwand oder einer anderen vertikalen oder horizontalen Traverse des Möbelkorpus 2 montiert ist. Hierfür sind zwei Umlenkungen 20' vorgesehen, die mit einem topfförmigen Gehäuse an der Rückwand oder der Traverse gehalten sind. Auch andere Gehäuseformen und Halter sind natürlich möglich.

In Figur 10 ist eine Detailansicht der Verbindung der drehbaren Stange 17' mit der vertikalen Stange 21' gezeigt. Die vertikale Stange 21' ist an einem Lager 22 der Umlenkvorrichtung 20' drehbar gelagert und weist endseitig Zähne auf, die in Eingriff mit Zähnen einer Übertragungswelle 32 stehen, die an einem Lager 23 der Umlenkvorrichtung 20' gehalten ist. Die Übertragungswelle 32 weist endseitig ein Zahnrad 31 auf, das in Eingriff mit einem Zahnrad 30 steht, das drehfest an der drehbaren Stange 17' montiert ist. Dadurch wird über eine Drehbewegung der drehbaren Stange 17' auch die Übertragungswelle 32 gedreht, die dann die vertikale Stange 21' dreht und im unteren Bereich über die weitere Umlenkvorrichtung 20' eine weitere Übertragungswelle 32 dreht und somit die drehbare Stange 14' gedreht wird. Dadurch sind die Stangen 14' und 17' synchronisiert.

In den dargestellten Ausführungsbeispielen sind jeweils zwei Ausstoßvorrichtungen 12 und 15 zum Auswerfen eines Schubkastens 3 oder eines Innenschubkastens 5 vorgesehen. Es ist natürlich auch möglich, nur eine einzige Ausstoßvorrichtung 12 oder 15 vorzusehen. Zudem ist nur ein Innenschubkasten 5 an dem Möbelkorpus 2 gehalten, wobei es auch möglich ist, mehr als nur einen Innenschubkasten 5 hinter der Frontblende 4 des Schubkastens 3 anzuordnen.

Die Synchronisationsmittel sind in den dargestellten Ausführungsbeispielen mit drehbaren Stangen 14, 14', 17, 17' ausgebildet, die über ein Getriebe drehfest miteinander gekoppelt sind. Es ist auch möglich, als Synchronisationsmittel Bowdenzüge oder andere Getriebe einzusetzen.

### Bezugszeichenliste

- 1: Möbel
- 2: Möbelkorpus
- 3: Schubkasten
- 4: Frontblende
- 5: Innenschubkasten
- 6: Frontblende
- 7: Haltewinkel
- 8: Auszugsführung
- 9: Führungsschiene
- 10: Mittelschiene
- 11: Laufschiene
- 12: Ausstoßvorrichtung
- 13: Mitnehmer
- 14, 14': Stange
- 15: Ausstoßvorrichtung
- 16: Mitnehmer
- 17, 17': Stange
- 19: Welle
- 20, 20': Umlenkvorrichtung
- 21, 21': Stange
- 22: Lager
- 23: Lager
- 30: Zahnrad
- 31: Zahnrad
- 32: Übertragungswelle
- 80: Halter
- 90: Welle
- 91: Vorsprung
- 92: Abschnitt
- 94: Abschnitt
- 95: Aufnahme

## Patentansprüche

1. Möbel (1) mit einem Möbelkorpus (2), an dem ein Schubkasten (3) und mindestens ein Innenschubkasten (5) verfahrbar gehalten sind, wobei der Innenschubkasten (5) in einer Schließposition von einer Frontblende (4) des Schubkastens (3) zumindest teilweise verdeckt ist, und der Schubkasten (3) über mindestens eine erste Ausstoßvorrichtung (12) des Möbels nach einer Entriegelung einer Verriegelungseinrichtung der ersten Ausstoßvorrichtung (12) durch Bewegen eines durch einen Kraftspeicher angetriebenen Mitnehmers (13) auswerfbar ist, und der mindestens eine Innenschubkasten (5) über mindestens eine zweite Ausstoßvorrichtung (15) des Möbels nach einem Entriegeln einer Verriegelungseinrichtung der zweiten Ausstoßvorrichtung (15) durch Bewegen eines durch einen Kraftspeicher angetriebenen Mitnehmers (16) auswerfbar ist, **dadurch gekennzeichnet, dass** die Verriegelungseinrichtung der mindestens einen ersten Ausstoßvorrichtung (12) über mechanische Synchronisationsmittel (21, 21') mit der Verriegelungseinrichtung der mindestens einen zweiten Ausstoßvorrichtung (15) synchronisiert ist.

2. Möbel nach Anspruch 1, **dadurch gekennzeichnet, dass** die Synchronisationsmittel zur gleichzeitigen Entriegelung der ersten und der zweiten Ausstoßvorrichtung (12, 15) eine drehbare Stange 21, 21') umfassen.

3. Möbel nach Anspruch 1 oder 2, **dadurch gekennzeichnet, dass** eine Auswurfstrecke der mindestens einen ersten Ausstoßvorrichtung (12) für den Schubkasten (3) größer ist als eine Auswurfstrecke der mindestens einen zweiten Ausstoßvorrichtung (15) für den Innenschubkasten (5).

4. Möbel nach einem der vorhergehenden Ansprüche, **dadurch gekennzeichnet, dass** zwei erste Ausstoßvorrichtungen (12) für den Schubkasten (3) vorgesehen sind, die miteinander synchronisiert sind.

5. Möbel nach einem der vorhergehenden Ansprüche, **dadurch gekennzeichnet, dass** zwei zweite Ausstoßvorrichtungen (15) für den mindestens einen Innenschubkasten (5) vorgesehen sind, die miteinander synchronisiert sind.

6. Möbel nach den Ansprüchen 4 und 5, **dadurch gekennzeichnet, dass** bei der Entriegelung einer Ausstoßvorrichtung (12, 15) über die Synchronisationsmittel (21, 21') die andere Ausstoßvorrichtungen (12, 15) des gleichen Schubkastens (3) oder Innenschubkastens (5) und die anderen Ausstoßvorrichtungen (12, 15) des Schubkastens (3) oder Innenschubkastens (5) entriegelt werden.

7. Möbel nach einem der vorhergehenden Ansprüche, **dadurch gekennzeichnet, dass** der Innenschubkasten (5) über einen Selbsteinzug (18) in einem Schließbereich in Schließrichtung bewegbar ist und der Kraftspeicher der zweiten Ausstoßvorrichtung (15) durch eine Bewegung des Innenschubkastens (5) im Wesentlichen vor dem Schließbereich aufladbar ist.

8. Möbel nach einem der vorhergehenden Ansprüche, **dadurch gekennzeichnet, dass** der Schubkasten (3) über einen Selbsteinzug (18) in einem Schließbereich in Schließrichtung bewegbar ist und der Kraftspeicher der ersten Ausstoßvorrichtung (12) durch eine Bewegung des Schubkastens (3) im Wesentlichen vor dem Schließbereich aufladbar ist.

9. Möbel nach einem der vorhergehenden Ansprüche, **dadurch gekennzeichnet, dass** die erste Ausstoßvorrichtung (12) und die zweite Ausstoßvorrichtung (15) baugleich ausgebildet sind.

10. Möbel nach einem der vorhergehenden Ansprüche, **dadurch gekennzeichnet, dass** ein elastischer Anschlag vorgesehen ist, der den Innenschubkasten (5) nach einer vorbestimmten Wegstrecke abbremst.

11. Verfahren zum Öffnen eines Schubkastens (3) und eines Innenschubkasten (5) an einem Möbel (1), mit den folgenden Schritten:
- Eindrücken einer Frontblende (4) eines Schubkastens (3) aus einer Schließposition in eine Überdrückstellung;
- Entriegeln einer Verriegelungseinrichtung einer ersten Ausstoßvorrichtung (12) für den Schubkasten (3) und gleichzeitiges Entriegeln einer Verriegelungseinrichtung einer zweiten Ausstoßvorrichtung (15) für den Innenschubkasten (5) durch mechanische Synchronisationsmittel (21, 21');
- Auswerfen des Schubkastens (3) in Öffnungsrichtung durch einen Mitnehmer (13), der durch einen Kraftspeicher der ersten Ausstoßvorrichtung (12) vorgespannt ist, und
- Auswerfen des Innenschubkastens (5) in Öffnungsrichtung durch einen Mitnehmer (16), der durch einen Kraftspeicher der zweiten Ausstoßvorrichtung (15) vorgespannt ist.

12. Verfahren nach Anspruch 11, **dadurch gekennzeichnet, dass** der Schubkasten (3) über eine längere Wegstrecke ausgeworfen wird als der Innenschubkasten (5).

## Claims

1. Piece of furniture (1) having a furniture body (2), on which a drawer (3) and at least one inner drawer (5) are movably held, wherein the inner drawer (5) is at least partially covered in a closed position by a front panel (4) of the drawer (3), and the drawer (3) can be ejected via at least one first ejection device (12) of the piece of furniture after unlocking a locking device of the first ejection device (12) by moving a driver (13) driven by a force accumulator, and the at least one inner drawer (5) can be ejected via at least one second ejection device (15) of the piece of furniture after unlocking a locking device of the second ejection device (15) by moving a driver (16) driven by a force accumulator, **characterized in that** the locking device of the at least one first ejection device (12) is synchronized via mechanical synchronization means (21, 21') with the locking device of the at least one second ejection device (15).

2. Piece of furniture according to claim 1, **characterized in that** the synchronization means for simultaneously unlocking the first and second ejection devices (12, 15) comprise a rotatable rod (21, 21').

3. Piece of furniture according to claim 1 or 2, **characterized in that** an ejection section of the at least one first ejection device (12) for the drawer (3) is larger than an ejection section of the at least one second ejection device (15) for the inner drawer (5).

4. Piece of furniture according to one of the preceding claims, **characterized in that** two first ejection devices (12) are provided for the drawer (3), which are synchronized with one another.

5. Piece of furniture according to one of the preceding claims, **characterized in that** two second ejection devices (15) are provided for the at least one inner drawer (5), which are synchronized with one another.

6. Piece of furniture according to claims 4 and 5, **characterized in that,** when one ejection device (12, 15) is unlocked via the synchronization means (21, 21'), the other ejection devices (12, 15) of the same drawer (3) or inner drawer (5) and the other ejection devices (12, 15) of the drawer (3) or inner drawer (5) are unlocked.

7. Piece of furniture according to one of the preceding claims, **characterized in that** the inner drawer (5) can be moved in the closing direction in a closing region via a self-closing device (18), and the force accumulator of the second ejection device (15) can be loaded essentially in front of the closing region by a movement of the inner drawer (5).

8. Piece of furniture according to one of the preceding claims, **characterized in that** the drawer (3) can be moved in the closing direction in a closing region via a self-closing device (18), and the force accumulator of the first ejection device (12) can be loaded essentially in front of the closing region by a movement of the drawer (3).

9. Piece of furniture according to one of the preceding claims, **characterized in that** the first ejection device (12) and the second ejection device (15) are of identical construction.

10. Piece of furniture according to one of the preceding claims, **characterized in that** an elastic stop is provided which brakes the inner drawer (5) after a predetermined distance.

11. Method for opening a drawer (3) and an inner drawer (5) on a piece of furniture (1), comprising the following steps:
- pressing in a front panel (4) of a drawer (3) from a closed position into an overpressure position;
- unlocking of a locking device of a first ejection device (12) for the drawer (3) and simultaneous unlocking of a locking device of a second ejection device (15) for the inner drawer (5) by mechanical synchronization means (21, 21');
- ejecting the drawer (3) in the opening direction by a driver (13) which is pretensioned by a force accumulator of the first ejection device (12), and
- ejecting the inner drawer (5) in the opening direction by a driver (16) which is pretensioned by a force accumulator of the second ejection device (15).

12. Method according to claim 11, **characterized in that** the drawer (3) is ejected over a longer distance than the inner drawer (5).

## Revendications

1. Meuble (1) comprenant un corps de meuble (2) muni d'un tiroir (3) et d'au moins un tiroir intérieur (5) montés mobiles,
le tiroir intérieur (5) étant au moins partiellement couvert en position de fermeture par le panneau de façade (4) du tiroir (3) et
- le tiroir (3) est éjecté par au moins un premier dispositif d'éjection (12) du meuble,
- après le déverrouillage de l'installation de verrouillage du premier dispositif éjecteur (12) par le mouvement d'un organe d'entraînement (13) entraîné par un accumulateur de force, et
- au moins le tiroir intérieur (5) est éjecté par au moins un second dispositif éjecteur (15) du meuble après le déverrouillage de l'installation de verrouillage du second dispositif éjecteur (15) par le mouvement d'un organe d'entraînement (16) entraîné par un accumulateur de force
meuble **caractérisé en ce que**
l'installation de verrouillage du premier dispositif éjecteur (12) est synchronisée par un moyen de synchronisation mécanique (21, 21') avec l'installation de verrouillage du second dispositif éjecteur (15).

2. Meuble selon la revendication 1,
**caractérisé en ce que**
les moyens de synchronisation pour déverrouiller simultanément le premier et le deuxième dispositifs éjecteurs (12, 15) comprennent une tige rotative (21, 21').

3. Meuble selon la revendication 1 ou 2,
**caractérisé en ce que**
le trajet d'éjection du premier dispositif éjecteur (12) dutiroir (3) est plus grand que le trajet d'éjection du second dispositif éjecteur (15) du tiroir intérieur (5).

4. Meuble selon l'une des revendications précédentes,
**caractérisé en ce que**
le tiroir (3) comporte deux premiers dispositifs éjecteurs (12) synchronisés.

5. Meuble selon l'une des revendications précédentes,
**caractérisé en ce que**
le tiroir intérieur (5) comporte au moins deux dispositifs éjecteurs (15) synchronisés.

6. Meuble selon les revendications 4 et 5,
**caractérisé en ce que**
le déverrouillage du dispositif éjecteur (12, 15) déverrouille par les moyens de synchronisation (21, 21') les autres dispositifs éjecteurs (12, 15) du même tiroir (3) ou du tiroir intérieur (5) et les autres dispositifs éjecteurs (12, 15) du tiroir (3) ou du tiroir intérieur (5).

7. Meuble selon l'une des revendications précédentes,
**caractérisé en ce que**
le tiroir intérieur (5) est déplacé dans la direction de fermeture, par un organe de rétraction automatique (18) dans la zone de fermeture et l'accumulateur de force du second dispositif éjecteur (15) se recharge principalement en amont de la zone de fermeture par le mouvement du tiroir intérieur (5).

8. Meuble selon l'une des revendications précédentes,
**caractérisé en ce que**
le tiroir (3) est déplacé dans la direction de fermeture dans la zone de fermeture par un dispositif de rétraction automatique (18) et l'accumulateur de force du premier dispositif éjecteur (12) se recharge principalement en amont de la zone de fermeture par le mouvement du tiroir (3).

9. Meuble selon l'une des revendications précédentes,
**caractérisé en ce que**
le premier dispositif éjecteur (12) et le second dispositif éjecteur (15) sont de même construction.

10. Meuble selon l'une des revendications précédentes,
**caractérisé par**
une butée élastique qui freine le tiroir intérieur (5) après un trajet prédéfini.

11. Procédé pour ouvrir un tiroir (3) et au moins un tiroir intérieur (5) d'un meuble (1) comprenant les étapes suivantes consistant à :
- enfoncer le panneau de façade (4) d'un tiroir (3) à partir d'une position de fermeture dans une position de surpression,
- déverrouiller une installation de verrouillage d'un premier dispositif éjecteur (12) du tiroir (3) et déverrouiller en même temps une installation de verrouillage d'un second dispositif éjecteur (15) du tiroir intérieur (5) par des moyens mécaniques de synchronisation (21, 21'),
- éjecter le tiroir (3) dans la direction d'ouverture par un organe d'entraînement (13) précontraint par un accumulateur de force du premier dispositif éjecteur (12) et,
- éjecter le tiroir intérieur (5) dans la direction d'ouverture par un organe d'entraînement (16) précontraint par un accumulateur de force du second dispositif éjecteur (15).

12. Procédé selon la revendication 11,
**caractérisé en ce que**
le tiroir (3) est éjecté sur un trajet plus long que le tiroir intérieur (5).
